# EUROPÄISCHE PATENTANMELDUNG

(11) **EP 2 278 572 A1**
(43) Veröffentlichungstag der Anmeldung: **26.01.2011**
(21) Anmeldenummer: 10165782.3
(22) Anmeldetag: 14.06.2010
(51) Int. Cl.: G08G 1/01, G08G 1/07

(54) **Verfahren und System zur Verkehrsbeeinflussung in einem Straßennetz**

(30) Priorität: 30.06.2009 DE 102009031318
(71) Anmelder: Siemens Aktiengesellschaft, 80333 München (DE)
(72) Erfinder: Sachse, Thomas Dr., 83052 Bruckmühl (DE); Vogel, Peter, 82166 Gräfelfing (DE); Ghio, Andrea, 81739 München (DE)

(57) **Zusammenfassung**

Die Erfindung betrifft Verfahren zur Verkehrsbeeinflussung in einem Straßennetz sowie ein Verkehrsbeeinflussungssystem (10) zur Durchführung des Verfahrens. Mittels Sensorikgeräten (20) werden eine Verkehrssituation (V) und/oder eine Umfeldsituation (U) und/oder eine Umweltsituation (E) in wenigstens einem Netzausschnitt (N) des Straßennetzes erfasst. Über schaltbare Aktorikgeräte (30) werden Verkehrsteilnehmer situationsabhängig beeinflusst. Auf einer ersten Hierarchieebene (E1) werden die erfassten Verkehrs-, Umfeld- und Umweltsituationen (V, U, E) analysiert. Auf einer zweiten Hierarchieebene (E2) werden aus den Analyseergebnissen (41V', 41U', 41E') Strategien (42V, 42U, 42E) mit Steuerungsaktionen ausgewählt. Auf einer dritten Hierarchieebene (E3) werden sich aus Steuerungsaktionen ergebende Schaltanforderungen (43a, 43e) an die Aktorikgeräte (30) abgeglichen, wobei ein Abgleichverfahren (A3) eindeutige Schaltanforderungen zur Umsetzung in den Aktorikgeräten (30) erzeugt. Erfindungsgemäß wird das Abgleichverfahren (A) auch auf der ersten Hierarchieebene (E1) und/oder der zweiten Hierarchieebene (E2) durchgeführt.

## Beschreibung

Die Erfindung betrifft ein Verfahren zur Verkehrsbeeinflussung in einem Straßennetz nach dem Oberbegriff des Patentanspruches 1 sowie ein Verkehrsbeeinflussungssystem zur Durchführung des Verfahrens nach Patentanspruch 5.

Die sichere Steuerung des Verkehrs über Wechselverkehrszeichen ist eine der Grundaufgaben aller Zentralen zur Verkehrsbeeinflussung. Gemäß FIG 1 weisen die meisten bekannten Steuerungssysteme 10 zur Verkehrsbeeinflussung Sensorikgeräte 20, Aktorikgeräte 30 sowie eine mit den Geräten 20 bzw. 30 kommunizierende Zentrale 40 auf. Sensorikgeräte 20 umfassen Verkehrsdetektoren zur Erfassung von Zählwerten, Geschwindigkeiten und anderen verkehrstechnischen Messwerten, um eine Verkehrssituation V in einem Netzausschnitt N des Straßennetzes zu ermitteln. Die Sensorikgeräte 20 umfassen ferner Umfeldsensoren zur Erfassung der Wetterbedingungen sowie sonstiger Umfeldbedingungen, um eine Umfeldsituation U im Netzausschnitt N zu ermitteln. Schließlich umfassen die Sensorikgeräte 20 auch Umweltsensoren zur Erfassung von Schadstoffkonzentrationen sowie sonstiger Umweltmesswerte, um eine Umweltsituation E für den Netzausschnitt N zu ermitteln.

Die Messdaten werden aggregiert und gegebenenfalls weiterverarbeitet an die Zentrale 40 übermittelt, wo weitere Werte von nicht direkt messbaren Größen ermittelt werden. Dies findet zum Teil in einem Analysemodul 41 der Zentrale 40 statt, in der die Verkehrssituation V, beispielsweise hinsichtlich der Ausbildung eines Verkehrsstaus oder der erforderlichen Reisezeiten, die Umfeldsituation U, beispielsweise hinsichtlich Regen, Nebel oder Glatteis, und die Umweltsituation E, beispielsweise hinsichtlich CO₂- oder NOₓ-Emissionen und -Immissionen, analysiert und prognostisiert werden. Die Analyseergebnisse werden einem Strategiemodul 42 übergeben, in welchem anhand von definierten Strategien Steuerungsaktionen abgeleitet werden. Aus den Steuerungsaktionen ergeben sich automatische Schaltanforderungen für die Aktorikgeräte 30. Daneben können zusätzlich manuelle Schaltanforderungen von einem Operator O des Betreibers des Verkehrsbeeinflussungssystems 10 gestellt werden. Sämtliche Schaltanforderungen werden in einem Steuerungsmodul 43 der Zentrale 10 verarbeitet. Entsprechend vorgegebener Regeln werden dort alle anstehenden Steuerungsaktionen in Schaltbefehle für die Aktorikgeräte 30 umgesetzt. Entsprechend der Schaltbefehle geben die Aktorikgeräte 30, die Wechselgeber für Verkehrszeichen, Wegweiser, Signale und dergleichen umfassen, Verkehrszeichen, Wegweisungen, Verkehrssignale oder sonstige Informationen zur Beeinflussung der Verkehrsteilnehmer aus. Insgesamt sind derartige Verkehrsbeeinflussungssysteme 10 in einen zeitaktuellen geschlossenen Regelkreis der Verkehrssteuerung eingebunden.

Dieser Regelkreis kann prinzipiell auf alle Arten von Verkehrsbeeinflussungssystemen, beispielsweise zur Steuerung von Wechselverkehrszeichen auf Autobahnen, in Tunneln und auch im städtischen Bereich, zur Steuerung von Parkleitsystemen oder auch bei der Zuteilung von Fahrstreifen angewendet werden.

Aus der DE-Produktschrift "SITRAFFIC COMO: Planung und Steuerung von Verkehrsbeeinflussungsanlagen", herausgegeben 2004 von Siemens AG unter der Bestell-Nr. A24705-X-A309-*-04, ist ein System zur Steuerung von Streckenbeeinflussungsanlagen sowie zur Tunnelsteuerung bekannt, welches strategische Komponenten, taktische Komponenten und operative Komponenten aufweist, die miteinander verschaltet sind. Die strategischen Komponenten können einen Schaltzielmanager, der die Auswahl der Schaltziele - z.B. rechten Fahrstreifen sperren - verwaltet und für deren Verriegelung gegenüber Schaltbildern und Strategien sorgt, einen Strategiemanager, in dem spezielle Ablaufprogramme - Schaltlogiken genannt - implementiert werden können, und einen Schaltbildmanager, der die Erstellung und Umsetzung von Schaltbildern ermöglicht, aufweisen. Die taktischen Komponenten können eine Abgleichkomponente, in der ein räumlicher Abgleich über die Anzeigequerschnitte der Strecke durchgeführt oder eine Verriegelung auf Zeichenebene ermöglicht wird, eine Progressionskomponente, die den räumlich-zeitlichen Abgleich der Zustände der Wechselzeichengeber nicht nur in linienförmigen sondern auch in netzförmigen Topologien errechnet, und eine Übergangskomponente, die den zeitlichen Abgleich ermittelt, indem Zwischenzeitenanforderungen generiert werden, umfassen. Die operativen Komponenten umfassen einen Schaltzeitgeber, der für das sekundengenaue Schalten zu den errechneten Zeitpunkten verantwortlich ist, und einen Hardwaremanager, der die Umsetzung der Zeichenanforderungen in physikalisch verfügbare Codes organisiert und die Ist-Schaltzustandserkennung und die Fehlerzustandserkennung ermöglicht.

Die Verkehrsbeeinflussung bei dem bekannten System wird über verschiedene Anforderungen an die Schaltung der Wechselverkehrszeichen durchgeführt, die gleichzeitig bestehen können und von dem Steuerungsmodul zum gleichen Zeitpunkt umgesetzt werden müssen. So kommen automatisch generierte Anforderungen aus der Verkehrs- und der Umfeldanalyse oder aus dem Status der Betriebstechnik innerhalb eines Tunnels. Manuelle Anforderungen resultieren aus den Aktionen und Schaltwünschen des Operators, beispielsweise manuelle Schaltbilder oder Einzelsignale, vordefinierte Strategien oder polizeiliche Schaltvorschläge. Im Steuerungsmodul werden die Anforderungen an die einzelnen Wechselverkehrszeichen identifiziert, es werden für alle Wechselverkehrszeichen die Anforderung mit der höchsten Priorität identifiziert, es werden Regeln für den Längsabgleich zwischen mehreren Messquerschnitten und Regeln für den Querabgleich innerhalb eines Anzeigequerschnitts angewandt, es werden die Grundanforderungen eines jeden Wechselverkehrszeichens identifiziert, es werden Rücknahmen von Anforderungen analysiert und im Falle der Rücknahme einer Anforderung diese an jedem einzelnen Wechselverkehrszeichen gelöscht.

Im Rahmen der Steuerung von Verkehrsbeeinflussungsanlagen müssen in der Zentrale auf unterschiedlichen Hierarchieebenen Entscheidungen getroffen werden. Beispielsweise muss eine eindeutige Verkehrssituation bestimmt werden, um darauf basierend Steuerungsmaßnahmen auszuführen. In einer Zentrale existieren jedoch meistens unterschiedliche Analysemodelle, die unterschiedliche Aspekte des Verkehrs beleuchten. Jedes dieser Analysemodelle ist wiederum mit einer Aktion gekoppelt, die ausgeführt wird, sobald die Analyse positiv ist. Dies birgt die Gefahr in sich, dass mehrere Aktionen gleichzeitig angefordert werden, die im ungünstigsten Fall nicht verträglich sind, sich aufheben oder sogar verstärken. Der bekannte Abgleich auf der Hierarchieebene der Umsetzung anstehender Steuerungsmaßnahmen führt dazu, dass zu einem Zeitpunkt viele Anforderungen anstehen können und das Ergebnis der Schaltung nur schwer nachvollzogen werden kann oder - im schlimmsten Fall - nicht der Situation entspricht. Darüber hinaus ist auch die Fehlersuche in solchen komplexen Situationen schwierig.

Der Erfindung liegt daher die Aufgabe zugrunde, ein gattungsgemäßes Verfahren und Verkehrsbeeinflussungssystem bereitzustellen, welche die genannten Nachteile des Standes der Technik überwinden.

Der auf das Verfahren gerichtete Aufgabenteil wird gelöst durch ein gattungsgemäßes Verkehrsbeeinflussungsverfahren mit den im kennzeichnenden Teil des Patentanspruches 1 angegebenen Merkmalen. Demzufolge wird das Abgleichverfahren, welches bei Anwendung auf die dritte Hierarchieebene eindeutige Schaltanforderungen zur Umsetzung in den Aktorikgeräten erzeugt, auch auf der ersten Hierarchieebene und/oder auf der zweiten Hierarchieebene durchgeführt. Dadurch können nicht verträgliche Analyseergebnisse abgeglichen, priorisiert und eventuell gegeneinander verriegelt werden und eine abgeglichene Aussage für einen Ort und einen Zeitpunkt abgeleitet werden. Ebenso kann die Initiierung unterschiedlicher, eventuell auch nicht verträglicher Steuerungsaktionen verhindert werden, in dem diese in Relation gebracht und abgeglichen werden. Durch einen Abgleich auf weiteren Hierarchieebenen werden Steuerungsmaßnahmen nachvollziehbar, sie entsprechen der analysierten Situation und erleichtern die Fehlersuche.

In einer vorteilhaften Ausführungsform des erfindungsgemäßen Verfahrens erzeugt das Abgleichverfahren auf der ersten Hierarchieebene eine eindeutige Verkehrssituation und/oder eine eindeutige Umfeldsituation und/oder eine eindeutige Umweltsituation für den Netzausschnitt. In der ersten Hierarchieebene müssen Entscheidungen getroffen werden, ob an einem Streckenquerschnitt oder an einem Streckenabschnitt zu einem bestimmten Zeitpunkt eine bestimmte Verkehrssituation herrscht. Da diese Information über die Verkehrssituation von unterschiedlichen Quellen stammen kann, die jeweils zu unterschiedlichen Ergebnissen gekommen sind, ist es erforderlich, eine eindeutige Entscheidung abzuleiten bzw. die unterschiedlichen Einzelaussagen abzugleichen. Dieses Vorgehen ist von verschiedenen Randbedingungen, wie Verträglichkeit der einzelnen Anforderungen oder Priorisierung der Anforderungen oder Regeln für die Entscheidungsfindung, abhängig. Das Ergebnis des Abgleichs in der ersten Hierarchieebene ist eine eindeutige abgeglichene Verkehrssituation. Bei der Umfeld- und der Umweltsituation wird in gleicher Weise vorgegangen.

In einer bevorzugten Ausgestaltung des erfindungsgemäßen Verfahrens erzeugt das Abgleichverfahren auf der zweiten Hierarchieebene eine Strategie mit eindeutigen Steuerungsaktionen für den Netzausschnitt. Die Strategien bzw. die damit zusammenhängenden Steuerungsaktionen werden in der zweiten Hierarchieebene gegeneinander abgeglichen, verriegelt und priorisiert. Das Ergebnis des Abgleichs in der zweiten Hierarchieebene sind untereinander abgestimmte und widerspruchsfreie Steuerungsaktionen.

Vorzugsweise wird das Abgleichverfahren zur Anwendbarkeit auf unterschiedliche Hierarchieebenen durch verallgemeinerte Begriffe, wie Topologie, Objekt, Regel, Priorisierung, Verriegelung und dergleichen, definiert, welchen bei Anwendung des Abgleichverfahrens auf einer Hierarchieebene dieser Hierarchieebene zugeordnete Bedeutungen zugewiesen werden. Die nachfolgende Tabelle gibt diese verallgemeinerten Begriffe sowie deren Bedeutungen in den jeweiligen Hierarchieebenen wieder:

| Begriff/ Hierarchie-ebene | 1. Hierarchie-ebene: Situation | 2. Hierarchie-ebene: Strategie | 3. Hierarchie-ebene: Zeichen |
|---|---|---|---|
| Topologie | Standorte der Messquerschnitte | Wirkungsbereich der Strategie | Standorte der Wechselverkehrszeichen/ Aktorik |
| Objekt | Messquerschnitt, Messabschnitt | Wirkungsbereich örtlich | Wechselverkehrszeichen/ Aktorik |
| Regeln | Längsabgleich über benachbarte Messquerund -abschnitte | Bei externen Anforderungen von Strategien Regeln zur Ausführung oder Veränderung | Längsabgleich, Querabgleich, Ersatz von fehlenden Zeichen bei der Überlagerung von Schaltbildern |
| Priorisierung | Übergewichtung der Vertrauenswürdigkeit und Qualität der Verfahren | Über die Priorität der Strategie | Über die Priorität von Verkehrszeichen/ Aktorik |
| Verriegelung | Von unplausiblen oder nicht zulässigen Situationen | Von Strategien, die unverträglich sind | Von unverträglichen Zeichen/ Aktorik |

Mit diesen Definitionen ergibt sich die Möglichkeit, das für die dritte Hierarchieebene angewandte Abgleichverfahren zum Abgleich der beiden anderen Hierarchieebenen zu verwenden.

Der auf das System bezogene Aufgabenteil wird gelöst durch ein Verkehrsbeeinflussungssystem zur Durchführung eines Verfahrens nach einem der Ansprüche 1 bis 4, umfassend Sensorikgeräte zur Erfassung einer Verkehrssituation und/oder einer Umfeldsituation und/oder einer Umweltsituation in dem Netzausschnitt, schaltbare Aktorikgeräte zur Beeinflussung der Verkehrsteilnehmer im Netzausschnitt, und eine mit dem Sensorik- und Aktorikgeräten verbundene Zentrale mit einem Abgleichmodul, das dazu ausgebildet ist, bei Benutzung durch ein Analysemodul eine eindeutige Verkehrssituation und/oder eine eindeutige Umfeldsituation und/oder eine eindeutige Umweltsituation für den Netzausschnitt zu erzeugen, bei Benutzung durch ein Strategiemodul eine Strategie mit eindeutigen Steuerungsaktionen für den Netzausschnitt zu erzeugen, und bei Benutzung durch ein Steuerungsmodul sich aus Steuerungsaktionen ergebende, eindeutige Schaltanforderungen zur Umsetzung in jedem der Aktorikgeräte zu erzeugen.

Weitere Eigenschaften und Vorteile der Erfindung ergeben sich aus nachfolgender Beschreibung anhand der Zeichnungen, in deren
- FIG 1: ein geschlossener Regelkreis der Steuerung eines Ver- kehrsbeeinflussungssystems,
- FIG 2: die Entscheidungsarchitektur des erfindungsgemäßen Ver- kehrsbeeinflussungsverfahrens

### schematisch veranschaulicht sind.

Zur Beschreibung des geschlossenen Regelkreises der Steuerung eines Verkehrsbeeinflussungssystems gemäß FIG 1 wird auf die Ausführungen in der Beschreibungseinleitung verwiesen.

Basis des erfindungsgemäßen Verkehrsbeeinflussungsverfahrens sind gemäß FIG 2 eine Erfassung von Verkehrsmesswerten 20V, eine Erfassung von Umfeldmesswerten 20U sowie eine Erfassung von Umweltmesswerten 20E. Aufgrund einer Vielzahl an Modellen erfolgen Analysen der Verkehrssituationen 41V, Analysen der Umfeldsituationen 41U sowie Analysen der Umweltsituationen 41E im betrachteten Netzausschnitt. Die Analysen führen zu Bewertungen der Verkehrssituation 41V', zu Bewertungen der Umfeldsituationen 41U' sowie zu Bewertungen der Umweltsituationen 41E'. In der ersten Hierarchieebene E1 wird nun das Abgleichverfahren A1V auf die verschiedenen Analyseergebnisse der Verkehrssituation angewandt, um eine eindeutige Verkehrslage zu ermitteln; analog wird das Abgleichverfahren A1U zur Ermittlung einer eindeutigen Umfeldsituation und das Abgleichverfahren A1E zur Bestimmung einer eindeutigen Schadstoffsituation angewandt.

In der zweiten Hierarchieebene E2 können unterschiedliche Strategien 42V auf die Verkehrssituation, unterschiedliche Strategien 42U auf die Umfeldsituation und unterschiedliche Strategien 42E auf die Umweltsituation angewandt werden, die jeweils bestimmte Steuerungsaktionen bedingen. Zum Abgleich dieser Strategien 42V, 42U, 42E sowie möglicherweise externer Strategien 42e wird wieder das erfindungsgemäße Abgleichverfahren A2 angewandt, um eine eindeutige Strategie mit eindeutigen Steuerungsaktionen zu ermitteln.

Die abgeglichene Strategie bedingt automatische Schaltanforderungen 43a an die Aktorikgeräte in Form von Schaltwünschen, Schaltzielen, Aktionen oder Signalplänen, wobei zusätzlich externe manuelle Schaltwünsche 43e zu berücksichtigen sein können. Zu deren Abgleich wird in der dritten Hierarchieebene E3 das Abgleichverfahren A3 durchgeführt, um die Schaltanforderungen eindeutig an den Aktorikgeräten umsetzen zu können.

## Patentansprüche

1. Verfahren zur Verkehrsbeeinflussung in einem Straßennetz,
- wobei mittels Sensorikgeräten (20) eine Verkehrssituation (V) und/oder eine Umfeldsituation (U) und/oder eine Umweltsituation (E) in wenigstens einem Netzausschnitt (N) des Straßennetzes erfasst und Verkehrsteilnehmer situationsabhängig über schaltbare Aktorikgeräte (30) beeinflusst werden,
- wobei auf einer ersten Hierarchieebene (E1) die erfassten Verkehrs-, Umfeld- und Umweltsituationen (V, U, E) analysiert werden,
- wobei auf einer zweiten Hierarchieebene (E2) aus den Analyseergebnissen (41V', 41U', 41E') Strategien (42V, 42U, 42E) mit Steuerungsaktionen ausgewählt werden,
- wobei auf einer dritten Hierarchieebene (E3) sich aus Steuerungsaktionen ergebende Schaltanforderungen (43a, 43e) an die Aktorikgeräte (30) abgeglichen werden, wobei ein Abgleichverfahren (A3) eindeutige Schaltanforderungen zur Umsetzung in den Aktorikgeräten (30) erzeugt,
**dadurch gekennzeichnet,**
- **dass** das Abgleichverfahren (A) auch auf der ersten Hierarchieebene (E1) und/oder der zweiten Hierarchieebene (E2) durchgeführt wird.

2. Verfahren nach Anspruch 1,
- wobei das Abgleichverfahren (A1) auf der ersten Hierarchieebene (E1) eine eindeutige Verkehrssituation und/oder eine eindeutige Umfeldsituation und/oder eine eindeutige Umweltsituation für den Netzausschnitt (N) erzeugt.

3. Verfahren nach Anspruch 1 oder 2,
- wobei das Abgleichverfahren (A2) auf der zweiten Hierarchieebene (E2) eine Strategie mit eindeutigen Steuerungsaktionen für den Netzausschnitt (N) erzeugt.

4. Verfahren nach einem der Ansprüche 1 bis 3,
- wobei das Abgleichverfahren (A) zur Anwendbarkeit auf unterschiedliche Hierarchieebenen (E1, E2, E3) durch verallgemeinerte Begriffe, wie Topologie, Objekt, Regel, Priorisierung, Verriegelung und dergleichen, definiert wird, welchen bei Anwendung des Abgleichverfahrens auf einer Hierarchieebene (E1, E2, E3) dieser Hierarchieebene (E1, E2, E3) zugeordnete Bedeutungen zugewiesen werden.

5. Verkehrsbeeinflussungssystem (10) zur Durchführung eines Verfahrens nach einem der Ansprüche 1 bis 4, umfassend
- Sensorikgeräte (20) zur Erfassung einer Verkehrssituation (V) und/oder einer Umfeldsituation (U) und/oder einer Umweltsituation (E) in dem Netzausschnitt (N),
- schaltbare Aktorikgeräte (30) zur Beeinflussung der Verkehrsteilnehmer im Netzausschnitt (N),
- und eine mit den Sensorik- (20) und Aktorikgeräten (30) verbundene Zentrale (40) mit einem Abgleichmodul, das dazu ausgebildet ist, bei Benutzung durch ein
- Analysemodul (41) eine eindeutige Verkehrssituation und/oder eine eindeutige Umfeldsituation und/oder eine eindeutige Umweltsituation für den Netzausschnitt (N),
- Strategiemodul (42) eine Strategie mit eindeutigen Steuerungsaktionen für den Netzausschnitt (N),
- Steuerungsmodul (43) sich aus Steuerungsaktionen ergebende, eindeutige Schaltanforderungen zur Umsetzung in jedem der Aktorikgeräte (30)
zu erzeugen.
